# EUROPÄISCHE PATENTSCHRIFT

(11) **EP 1 843 003 B1**
(45) Veröffentlichungstag und Bekanntmachung des Hinweises auf die Patenterteilung: **12.10.2016**
(21) Anmeldenummer: 07006632.9
(22) Anmeldetag: 30.03.2007
(51) Int. Cl.: E06B 3/54

(54) **Verglasungsklotz für eingeklebte Verglasungen**
Glazing block for cemented glazing
Cale de vitrage pour vitrages collés

(30) Priorität: 07.04.2006 DE 202006005828 U
(43) Veröffentlichungstag der Anmeldung: 10.10.2007
(73) Patentinhaber: ROTO GLUSKE-BKV GmbH, 42281 Wuppertal (DE)
(72) Erfinder: Witte, Manuela, 50226 Frechen (DE); Lunau, Swantje, 53913 Odendorf (DE)
(74) Vertreter: Draudt, Axel Hermann Christian

(56) Entgegenhaltungen:
- DE-A1- 19 939 868
- DE-C- 413 467
- DE-U1- 9 108 808
- DE-U1- 20 000 902
- DE-U1-202005 016 949
- US-A- 1 432 565

## Beschreibung

Die Erfindung betrifft einen Verglasungsklotz für eingeklebte Verglasungen, mit einer im Gebrauchszustand zum Glas weisenden Glasseite und einer zum Rahmenfalz weisenden Rahmenseite, wobei auf der Rahmenseite mehrere Hohlräume zur Aufnahme von Klebstoffen angeordnet sind, wobei die die Hohlräume begrenzenden Materialabschnitte Federeinrichtungen sind.

Aus Festigkeitsgründen sind Verklebungen zwischen einer Scheibe und dem diese Scheibe aufnehmenden Rahmen immer häufiger. So ist zum Beispiel aus der DE 20 2005 009 450 U1 es bekannt, zwischen dem Rahmenfalz und der Glasscheibe eine Klebeschicht anzuordnen. Ähnliches ist aus der DE 20 2005 001 073 U1 entnehmbar.

Da viele Klebersorten aber eine gewisse Aushärtzeit benötigen, ist es notwendig, für den korrekten Sitz der Verglasung diese Glasscheiben innerhalb des Rahmens in der gewünschten Position so lange zu fixieren, bis der Klebstoff abgebunden hat.

Dazu werden üblicherweise verglasungsklötze verwandt. Bei dem Einbringen dieser Verglasungsklötze ist es allerdings möglich, dass entweder der Klebstoff unerwünscht verdrängt oder aber bei vorherigem Einsetzen des Verglasungsklotzes in den Bereich dieses Verglasungsklotzes kein Kleber vorhanden ist.

Es sind aber auch schon Verglasungsklötze bekannt, auf deren Rahmenseite mehrere Hohlräume zur Aufnahme von Klebstoffen angeordnet sind, siehe z.B. die DE202005016494 U1.

Der Erfindung liegt daher die Aufgabe zugrunde, einen Verglasungsklotz der eingangs genannten Art anzugeben, der mit technisch einfachen Mitteln stets eine sichere Positionierung der einzubringenden Glasscheibe und der Verteilung des Klebstoffs sicherstellt.

Diese Aufgabe wird bei einem Verglasungsklotz der eingangs genannten Art erfindungegemäß dadurch gelöst, dass die Federeinrichtungen aus voneinander beabstandeten Röhren oder aus hohlzylindermantelabschnittförmigen Schalen bestehen.

Der Kern der Erfindung besteht darin, dass der Vierglasungsklotz nach Einbringen des Klebstoffs in den Rahmenfalz eingelegt werden kann und lediglich geringfügig aufgrund der vorhandenen Hohlräume den dort befindlichen Klebstoff verdrängt.

Sollen die Verglasungsklötze in der Nähe der Ecken entweder des Rahmenfalzes oder auch der Gläser vor dem endgültigen Zusammenbau angeordnet werden, ist es vorteilhaft wenn, zwei Verglasungsklötze über ein Verbindungssteg derart miteinander verbunden sind, dass die jeweiligen Längsachsen quer zueinander verlaufen.

Aus Gründen der Verbesserung des optischen Erscheinungsbildes ist es vorteilhaft, wenn der Verbindungssteg über Sollbruchstellen mit dem jeweiligen Verglasungsklotz verbunden ist, da er dann leicht entfernt werden kann.

Besonders vorteilhaft für einen festen Sitz des Verglasungsklotzes ist es, wenn der im Gebrauchszustand zum Rahmenfalz weisendn und diesen berührende Teil des Verglasungsklotzes an die Form des Rahmenfalzes angepasst ist.

Als Material hat sich für die Verglasungsklötze Kunststoff als besonders vorteilhaft erwiesen.

Weitere Merkmale und Vorteile der Erfindung ergeben sich aus der folgenden Erfindung zweier Ausführungsbeispiele sowie aus den Figuren, auf die Bezug genommen wird. Es zeigen:
- Fig.5a-c:: drei verschiedene Ansichten eines Verglasungsklotzes gemäß eines ersten Ausführungsbeispiels im eingebauten Zustand;
- Fig. 6a-c:: einen Verglasungsklotz eines zweiten Ausführungsbeispiels in zwei Seitenansichten sowie einer Perspektivdarstellung.

Anhand der Figuren 5 und 6 werden nunmehr zwei Ausführungsbeispiele von Verglasungsklötzen 10e,f näher beschrieben. Dabei bedeuten gleiche Bezugszeichen gleiche bzw. ähnliche Merkmale soweit nichts anderes ausgesagt ist.

Ein erstes Ausführungsbeispiel eines Verglasungsklotzes 10e ist in den Figuren 5a-c dargestellt. Bei diesem Ausführungsbeispiel wird eine Federeinrichtung gebildet von mehreren einen ellipsenförmigen Querschnitt aufweisenden und voneinander beabstandeten Röhren 22e. Da die Röhren 22e voneinander beabstandet angeordnet sind, sind zwischen den Röhren 22e die Hohlräume 20e zur Aufnahme des Klebstoffs vorhanden. Bei dem in Figur 5 gezeigten Ausführungsbeispiel des Verglasungsklotzes 10e sind die Verläufe der Röhren 22e quer zur Ebene des Glases 12. Selbstverständlich ist es auch möglich, diese Röhren in Längsrichtung des Verglasungsklotzes 10e verlaufen zu lassen.

In den Figuren 6a-c ist ein zweites Ausführungsbeispiel eines Verglasungsklotzes 10f dargestellt. Dabei bestehen die Federeinrichtungen aus Hohlzylinderabschnitten in Form von Schalen 22f. Wobei die Öffnung der Schalen 22f von der Rahmenseite 18 weggerichtet ist. Die Längsachsen dieser Schalen 22f verlaufen auch hier wiederum quer zur Ebene der Scheibe bzw. des Glases 12. Selbstverständlich ist es auch hier möglich, die Längsachsen dieser Schalen auch in Längsrichtung des Verglasungsklotzes 10f verlaufen zu lassen.

Im übrigen ist festzuhalten, dass alle Ausführungsbeispiele der Verglasungsklötze 10e,f mit oder ohne einer Lasche ausgebildet bzw. verwandt werden können.

Selbstverständlich ist es auch bei diesem Ausführungsbeispiel möglich, diese miteinander verbundenen Verglasungsklötze 10e,f auch schon in den Rahmenfalz 16 einzusetzen und an die Glasscheibe bzw. das Glas 12 einzuführen.

Allen beschriebenen Verglasungsklötzen ist gemein, dass der im Gebrauchszustand zum Rahmenfalz 16 weisende und diesen berührende Teil des Verglasungsklotzes 10e,f an die Form des entsprechenden Rahmenfalzes 16 angepasst ist. Dies ist allerdings nicht Bedingung.

Des Weiteren bestehen alle beschriebenen Ausführungsbeispiele der Verglasungsklötze 10e,f aus Kunststoff.

### Bezugszeichenliste:

- 10: Verglasungsklotz (e,f)
- 12: Glas
- 14: Glasseite (e,f)
- 16: Rahmenfalz
- 18: Rahmenseite (e,f)
- 20: Hohlraum (e,f)
- 22: Federeinrichtung (e,f)
- 32: Lasche

## Patentansprüche

1. Verglasungsklotz (10e,f) für eingeklebte Verglasungen, mit einer im Gebrauchszustand zum Glas (12) weisenden Glasseite (14) und einer zum Rahmenfalz (16) weisenden Rahmenseite (18), wobei auf der Rahmenseite (18) mehrere Hohlräume (20e,f) zur Aufnahme von Klebstoffen angeordnet sind, wobei die die Hohlräume (20e,f) begrenzenden Materialabschnitte Federeinrichtungen (22e,22f) sind, **dadurch gekennzeichnet, dass** die Federeinrichtungen (22e,22f) aus voneinander beabstandeten Röhren (22e) oder aus hohlzylindermantelabschnittförmigen Schalen (22f) bestehen.

2. Verglasungsklotz (10e,f) nach Anspruch 1, **dadurch gekennzeichnet, dass** der im Gebrauchszustand zum Rahmenfalz (16) weisende und diesen berührende Teil des Verglasungsklotzes an die Form des Rahmenfalzes (16) angepasst ist.

3. Verglasungsklotz (10e,f) nach Anspruch 1 oder 2, **dadurch gekennzeichnet, dass** er aus Kunststoff besteht.

4. Verglasungsklotzanordnung mit einem ersten und einem zweiten Verglasungsklotz (10e,f) nach einem der Ansprüche 1 bis 3, **dadurch gekennzeichnet, dass** der erste Verglasungsklotz (10e,f) einen Verbindungssteg (34) aufweist, der mit dem zweiten Verbindungsklotz (10e,f) verbunden ist derart, dass die jeweiligen Längsachsen der Verbindungsklötze (10e,f) quer zueinander verlaufen.

5. Verglasungsklotzanordnung nach Anspruch 4, **dadurch gekennzeichnet dass** die Längsachsen rechtwinkelig zueinander verlaufen.

## Claims

1. Glazing block (10e, f) for glued-in glazing, comprising a glass side (14), which points to the glass (12) in the usage state, and a frame side (18) which points to the frame rebate (16), wherein a plurality of cavities (20e, f) for receiving adhesives are arranged on the frame side (18), wherein the material portions defining the cavities (20e, f) are spring devices (22e, 22f), **characterised in that** the spring devices (22e, 22f) consist of mutually spaced apart pipes (22e) or hollow cylinder casing portion-shaped shells (22f).

2. Glazing block (10e, f) as claimed in claim 1, **characterised in that** the part of the glazing block which in the usage state points to the frame rebate (16) and contacts same is adapted to the shape of the frame rebate (16).

3. Glazing block (10, f) as claimed in claim 1 or 2, **characterised in that** it consists of synthetic material.

4. Glazing block arrangement comprising a first and a second glazing block (10e, f) as claimed in any one of claims 1 to 3, **characterised in that** the first glazing block (10e, f) comprises a connecting web (34) which is connected to the second connecting block (10e, f) such that the respective longitudinal axes of the connecting blocks (10e, f) extend transversely with respect to one another.

5. Glazing block arrangement as claimed in claim 4, **characterised in that** the longitudinal axes extend at right angles with respect to one another.

## Revendications

1. Cale de vitrage (10e, f) pour vitrages collés, avec un côté vitre (14) tourné vers la vitre (12), en position d'utilisation, et un côté châssis (18) tourné vers la feuillure de châssis (16), plusieurs cavités (20e, f) destinées à recevoir des colles étant disposées sur le côté châssis (18), les sections de matériau qui délimitent les cavités (20e, f) étant des dispositifs à ressort (22e, 22f), **caractérisée en ce que** les dispositifs à ressort (22e, 22f) se composent de tubes (22e) espacés les uns des autres ou de coques (22f) en forme de sections d'enveloppe de cylindre creux.

2. Cale de vitrage (10e, f) selon la revendication 1, **caractérisée en ce que** la partie de la cale de vitrage qui est dirigée, en position d'utilisation, vers la feuillure de châssis (16) et qui touche celle-ci est adaptée à la forme de ladite feuillure de châssis (16).

3. Cale de vitrage (10e, f) selon la revendication 1 ou 2, **caractérisée en ce qu'**elle est en matière plastique.

4. Dispositif à cales de vitrage avec des première et seconde cales de vitrage (10e, f) selon l'une des revendications 1 à 3, **caractérisé en ce que** la première cale de vitrage (10e, f) comporte une bande de liaison (34) qui est reliée à la seconde cale de vitrage (10e, f) de telle sorte que les axes longitudinaux respectifs des cales de vitrage (10e, f) s'étendent transversalement l'un par rapport à l'autre.

5. Dispositif à cales de vitrage selon la revendication 4, **caractérisé en ce que** les axes longitudinaux s'étendent à angle droit l'un par rapport à l'autre.
